# EUROPÄISCHE PATENTSCHRIFT

(11) **EP 3 186 012 B1**
(45) Veröffentlichungstag und Bekanntmachung des Hinweises auf die Patenterteilung: **09.10.2019**
(21) Anmeldenummer: 15762493.3
(22) Anmeldetag: 20.08.2015
(51) Int. Cl.: B05B 11/00

(54) **FINGERSPRAYPUMPE**
FINGER SPRAY PUMP
POMPE DE PULVÉRISATION À DOIGT

(30) Priorität: 26.08.2014 DE 202014103981 U
(43) Veröffentlichungstag der Anmeldung: 05.07.2017
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2015/069121
(87) Internationale Veröffentlichungsnummer: WO 2016/030266

(56) Entgegenhaltungen:
- EP-A1- 1 389 491
- EP-A2- 1 938 903
- WO-A1-03/104107
- US-A1- 2006 169 724
- US-A1- 2008 164 344
- US-A1- 2014 217 124

## Beschreibung

Die Erfindung betrifft eine Fingerspraypumpe nach den Merkmalen des Oberbegriffes des Anspruches 1.

Fingerspraypumpen der in Rede stehenden Art sind bekannt. Diese dienen beispielsweise zum Sprühaustrag eines flüssigen Mediums. Das Auslassventil öffnet bevorzugt erst bei Erreichen eines vorgegebenen Drucks innerhalb der Pumpkammer zufolge entsprechender Fingerbeaufschlagung des Pumpkopfes, wonach das Medium über den Mediumweg und die Auslassdüse austreten kann. Hierbei ist der Pumpkopf weiter verlagerbar, insbesondere absenkbar unter Überwindung der Kraft einer der Federn, zum drückenden Austreiben des in der Pumpkammer befindlichen Mediums.

Bei einer aus der US 2008/0164344 A1 bekannten Fingerspraypumpe ist ein mit dem Pumpzylinder verbundenes Rastteil ausgebildet, das die Pumpkopffeder abstützt.

Zum Stand der Technik ist weiter auf die US 2014/217124 A1, die EP 1 389 491 A1 und die US 2006/169724 A1 zu verweisen.

Ausgehend von dem dargelegten Stand der Technik beschäftigt sich die Erfindung mit der Aufgabenstellung eine Fingerspraypumpe anzugeben, die einen vorteilhaften Aufbau hinsichtlich der Kolbenfeder und der Pumpkopffeder aufweist. Diese Aufgabe ist beim Gegenstand des Anspruches 1 gelöst, wobei darauf abgestellt ist, dass die Kolbenfeder und die Pumpkopffeder an dem Rastteil abgestützt sind. Hiermit ist eine günstige Bauweise hinsichtlich der Anordnung und Wirkung der Kolbenfeder und der Pumpkopffeder gefunden.

Die Kolbenfeder und die Pumpkopffeder sind hierbei bevorzugt axial hintereinander angeordnet, d. h. in Verlagerungsrichtung des Pumpkopfes betrachtet hintereinander. Diese Anordnung der Federn gilt in bevorzugter Ausgestaltung auch dann, wenn das Rastteil allein nur eine Abstützung für die Pumpkopffeder bildet.

Das Rastteil ist nach der Montage bevorzugt nicht werkzeuglos, darüber hinaus bevorzugt nicht zerstörungsfrei entfernbar an dem Pumpzylinder befestigt.

Die Pumpkopffeder ist bevorzugt die zweite Feder, gegen deren Kraft die Kolbenstange verschiebbar ist.

Vorgesehen ist weiter eine zwischen der Kolbenstange und dem Pumpkolben wirksame Kolbenfeder (erste Feder). Diese Kolbenfeder ist in bevorzugter Ausgestaltung zumindest teilweise in dem Rastteil aufgenommen. So erstreckt sich in bevorzugter Ausgestaltung ein Teilabschnitt des Rastteiles zumindest in einer Pumpstellung die Kolbenfeder mantelartig umfassend.

Die Kolbenfeder und die Pumpkopffeder sind an dem Rastteil abgestützt. Kolbenfeder und Pumpkopffeder sind hierbei bevorzugt axial hintereinander angeordnet, d.h. in Verlagerungsrichtung des Pumpkopfes betrachtet hintereinander. Diese Anordnung der Federn gilt in bevorzugter Ausgestaltung auch dann, wenn das Rastteil allein nur eine Abstützung für die Pumpkopffeder bildet.

Das Rastteil bildet bevorzugt eine sich in Richtung auf den Pumpkopf erstreckenden Kragen aus, der zu der Kolbenstange einen Umfangsraum belässt, in dem die Pumpkopffeder zumindest mit einem Teil ihrer axialen Erstreckungslänge aufgenommen ist. Beispielsweise durch Änderung des Innendurchmessers des Umfangsraumes ist bei einer entsprechenden Anordnung eines so ausgebildeten Rastteiles eine Pumpkopffeder mit veränderter Federkonstante einsetzbar.

In vorteilhafter Weise dient das Rastteil mittelbar oder unmittelbar auch zur Festlegung der Fingerspraypumpe an ein Behältnis. So kann durch Anordnung eines entsprechend ausgebildeten Rastteiles eine Festlegung der Fingerspraypumpe an unterschiedlich ausgestaltete Behältnishälse erreicht werden.

So ist die Fingerspraypumpe in einer Ausgestaltung zur Crimpverbindung mit einem Behältnis ausgebildet. Eine solche Crimpverbindung ist bevorzugt nicht zerstörungsfrei lösbar.

Es wird auch vorgeschlagen, dass die Kolbenstange gegen die Kraft einer zweiten Feder, bevorzugt der Pumpkopffeder, verschiebbar ist, wobei beide Federn, eine erste Feder insbesondere die Kolbenfeder, und die zweite Feder außerhalb des Mediumweges angeordnet sind und beide Federn unabhängig von der Pumpstellung axial zueinander beabstandet sind. Es ist hierdurch eine kompakte, insbesondere schlanke Bauform der Fingerspraypumpe erreichbar. Die beiden Federn sind bevorzugt nicht ineinandergeschachtelt. Vielmehr erstreckt sich ein axial unteres Ende einer oberen Feder bevorzugt oberhalb eines axial oberen Endes einer unteren Feder.

Die erste Feder kann hierbei eine größere Federkonstante aufweisen als die zweite Feder. In alternativer Ausgestaltung weist die zweite Feder eine größere Konstante auf als die erste Feder. Entsprechend ist eine Feder stärker eingestellt als die andere, dies bei bevorzugter Ausgestaltung beider Federn als Druckfedern, insbesondere als Druck-Zylinderfedern.

Der Pumpkolben überragt in der betätigten und/oder nicht betätigten Stellung bevorzugt einen das Auslassventil erbringenden Endbereich der Kolbenstange. Dieser Endbereich der Kolbenstange bildet einen relativ zu dem Pumpkolben axial beweglichen Kolbenboden, welcher zufolge Beaufschlagung über den Pumpkopf entgegen der Kraft einer der beiden Federn in Axialrichtung relativ zu dem Pumpkolben innerhalb des Pumpkolbens verlagerbar ist. Eine entsprechende Verlagerung des Kolbenbodens führt zu einer Öffnung des Auslassventils und zu einem Austreiben des in der Pumpkammer befindlichen Mediums über den Mediumweg zur Auslassdüse. Bevorzugt ist die axiale Beweglichkeit des mit der Kolbenstange befestigten Kolbenbodens auf die axiale Erstreckungslänge des durch den Pumpkolben umfassten Raumes begrenzt.

Die Kolbenstange weist bevorzugt eine zentrale Axialöffnung auf, zur Ausbildung des Mediumweges. Entsprechend ist die Kolbenstange bevorzugt im Wesentlichen in Form eines Röhrchens gebildet, welches bevorzugt zugewandt dem kolbenbodenseitigen Ende in der abgesenkten Stellung des Kolbenbodens und somit in der Öffnungsstellung des Auslassventils über Radialöffnungen mit der Pumpkammer in Verbindung steht.

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Auf der Zeichnung zeigt:
- Fig. 1: in einer Längsschnittdarstellung eine nicht beansprucht Fingerspraypumpe in Crimpverbindung mit einem Behältnis, die unbetätigte Stellung der Fingerspraypumpe betreffend;
- Fig. 2: eine der Figur 1 entsprechende Darstellung, jedoch eine Zwischenstellung im Zuge der Betätigung der Fingerspraypumpe betreffend;
- Fig. 3: eine Folgedarstellung zu Figur 2, die Pumpendstellung betreffend;
- Fig. 4: eine der Figur 1 entsprechende Darstellung, jedoch bei Ausgestaltung der Fingerspraypumpe zur Prellverbindung mit dem Behältnis;
- Fig. 5: eine weitere der Figur 1 entsprechende Darstellung, bei Ausgestaltung der Fingerspraypumpe zur Schraubverbindung mit dem Behältnis;
- Fig. 6: eine der Figur 1 entsprechende Darstellung, jedoch eine zweite Ausführungsform der Fingerspraypumpe betreffend;
- Fig. 7: eine Zwischenstellung im Zuge der Betätigung der Fingerspraypumpe;
- Fig. 8: eine Folgedarstellung zu Figur 7, die Pumpendstellung betreffend;
- Fig. 9: eine der Figur 4 entsprechende Darstellung, jedoch die zweite Ausführungsform betreffend;
- Fig. 10: die zweite Ausführungsform bei Ausbildung der Fingerspraypumpe zur Schraubverbindung mit einem Behältnis.

Dargestellt und beschrieben ist zunächst mit Bezug zu Figur 1 eine Fingerspraypumpe 1 zum Sprühaustrag eines Mediums M, insbesondere eines flüssigen Mediums.

Die Fingerspraypumpe 1 ist ausgebildet zur Anordnung an ein, das Medium M bevorratenden Behältnis 2, mit einem Behältnishals 3, an welchem die Fingerspraypumpe 1 im Wesentlichen festgelegt ist.

Die Fingerspraypumpe 1 weist einen fingerbetätigbaren Pumpkopf 4 auf, mit einer Betätigungsfläche 5, welche sich in dem dargestellten Ausführungsbeispiel im Wesentlichen quer zu einer zentralen Körperachse x der Fingerspraypumpe 1 wie auch im Zuordnungszustand quer zu der Körperachse des Behältnisses 2 erstreckt.

Der Pumpkopf 4 ist weiter insgesamt etwa topfartig gestaltet, mit einer nach unten weisenden Topföffnung.

Unterseitig der Betätigungsfläche 5 ist zentral eine rotationssymmetrisch zur Körperachse x ausgebildete Kolbenstange 6 angeformt oder befestigt, die sich über die Ebene der Topföffnung hinaus erstrecken kann.

In dem in den Figuren 1 bis 3 dargestellten ersten nicht beanspruchten Fingerspraypumpen ist die Kolbenstange 6 in einem bevorzugt einteilig und materialeinheitlich mit dem Pumpkopf 4 ausgebildeten, rohrabschnittartigen Stangenhalter 7 verrastet. Die Kolbenstange 6 ist von dem Stangenhalter 7 über einen Teilabschnitt der axialen Länge der Kolbenstange 6 von dem Stangenhalter 7 umfasst.

Die Kolbenstange 6 weist eine zentrale Axialöffnung 8 auf. Diese erstreckt sich bevorzugt über die gesamte axiale Erstreckungslänge der Kolbenstange 6 und mündet unterseitig der Betätigungsfläche 5 in einen pumpkopfseitigen Radialkanal 9. Letzterer mündet in einer Auslassdüse 10.

Radialkanal 9 und Axialöffnung 8 bilden insgesamt im Wesentlichen einen Mediumweg 11.

Das dem Pumpkopf 4 abgewandte Ende der Kolbenstange 6 trägt ein sich gegenüber der Kolbenstange 6 radial erweiterndes, tellerartiges Ende. Dieses formt einen Kolbenboden 12 eines den Kolbenboden 12 und einen unteren, dem Kolbenboden 12 zugewandten Endabschnitt der Kolbenstange 6 umfassenden Pumpkolbens 13.

Unmittelbar oberhalb des Kolbenbodens 12 ist die Kolbenstange 6 mit Radialöffnungen 14 versehen, zur Verbindung der kolbenstangenseitigen Axialöffnung 8, mit dem die Kolbenstange 6 oberhalb des Kolbenbodens 12 radial außen umgebenden Raum.

Der Pumpkolben 13 ist in einem Pumpzylinder 15 entlang der Körperachse x beweglich angeordnet. Der Pumpkolben 13 weist eine über Dichtlippen 16 mit der Zylinderinnenwandung zusammenwirkende, umlaufende Kolbenwandung 17 auf.

Die Kolbenwandung 17 geht über in einen durchmesserverringerten Abschnitt zur dichtenden Zusammenwirkung mit der freiliegenden Außenfläche der Kolbenstange 6. Auch in diesem Bereich ist zumindest eine umlaufende Dichtlippe 18 vorgesehen.

Innenseitig, dem stufenartigen Übergang der Kolbenwandung 17 in den durchmesserverringerten Bereich zugeordnet, formt die Kolbenwandung 17 einen Dichtsitz für den Kolbenboden 12 aus.

Der Pumpzylinder 15 öffnet sich nach radial oben in Richtung auf den Pumpkopf 4, wobei das diesbezügliche Ende des Pumpzylinders 15 die Kolbenstange 6 und den Stangenhalter 7 zumindest in der niedergedrückten Betätigungsstellung des Pumpkopfes 4 radial umfasst.

In der nicht betätigten Pumpkopfstellung gemäß Figur 1 erstreckt sich eine nach axial oben weisende Randkante des Pumpzylinders 15 etwa auf Höhe einer nach axial unten gerichteten Stirnrandkante des Stangenhalters 7, weiter bevorzugt mit axialem Abstand zu der nach unten gerichteten Öffnungsrandkante des Pumpkopfes 4.

Der nach axial oben gerichtete freie Endbereich des Pumpzylinders 15 ist radial innen zur Rastfestlegung eines hülsenartigen Rastteiles 19 ausgebildet. Das Rastteil 19 weist einen der Innenwandung des Pumpzylinders 15 im Wesentlichen angepassten kreisförmigen Querschnitt auf und erstreckt sich weiter radial innen des Pumpzylinder-Rastabschnittes.

Darüber hinaus stützt sich das Rastteil 19 über einen Radialkragen 20 auf der zugewandten Stirnrandkante des Pumpzylinders 15 ab.

Von diesem Radialkragen 20 ausgehend erstreckt sich ein koaxial zur Körperachse x verlaufender Kragen 21, welcher zu der Kolbenstange 6 sowie bevorzugt auch zu dem Stangenhalter 7 einen Umfangsraum 22 belässt.

Der in dem Pumpzylinder 15 geführte Pumpkolben 13 ist über eine erste Feder F₁ beziehungsweise eine Kolbenfeder 23 gegen die Kolbenstange 6, weiter bevorzugt gegen den, die Kolbenstange 6 halternden Stangenhalter 7 abgestützt.

Bei der Kolbenfeder 23 beziehungsweise der ersten Feder F₁ handelt es sich bevorzugt um eine Zylinder-Druckfeder, welche sich einerends an dem Pumpkolben 13 im stufenartigen Versatzbereich der Kolbenwandung 17 und anderenends an der in Richtung auf den Pumpkolben 13 weisenden Stirnfläche des Stangenhalters 7 abstützt. Hierbei umfasst die Kolbenfeder 23 beziehungsweise die erste Feder F₁ den sich an der Kolbenstange 6 dichtend abstützenden, durchmesserverringerten Bereich der Kolbenwandung 17 sowie den über den Stangenhalter 7 frei hinausragenden Abschnitt der Kolbenstange 6.

Darüber hinaus ist eine zweite Feder F₂ als Pumpkopffeder 24 vorgesehen. Diese ist, den Stangenhalter 7 und somit die Kolbenstange 6 im Festlegungsbereich umfassend, einerends in dem Umfangsraum 22 auf dem Rastteil 19 abgestützt und wirkt anderenends unterseitig der Betätigungsfläche 5 gegen den Pumpkopf 4. Auch diese Pumpkopffeder 24 beziehungsweise zweite Feder F₂ ist eine Zylinder-Druckfeder.

In dem in den Figuren 1 bis 3 und darüber hinaus auch in den Figuren 4 und 5 dargestellten nicht beanspruchten Fingespraypumpen ist die Federkonstante der ersten Feder F₁, also der Kolbenfeder 23, größer gewählt als die Federkonstante der zweiten Feder F₂ (Pumpkopffeder 24).

Der Kolbenboden 12 bildet in Zusammenwirkung mit dem Dichtsitz der Kolbenwandung 17 ein Auslassventil A.

Im Bereich des Pumpzylinderbodens 25 ist ein Einlassventil E ausgeformt, bevorzugt in Form eines Kugelventils, an dem sich unterseitig ein Anschluss für ein Saugröhrchen 26 anschließt. Dieses taucht in das Behälterinnere ein.

In den Figuren 1 bis 3 ist die nicht beanspruchte Fingerspraypumpe 1 zur Crimpverbindung mit dem Behältnis 2 ausgebildet. Hierzu ist eine Crimphülse 27 vorgesehen, welche zugleich das Rastteil 19 und den Pumpzylinder 15 umfasst, dies zumindest im Bereich der Zusammenwirkung von Rastteil und dem Rastbereich des Pumpzylinders 15.

Die Crimphülse 27 umfasst den Behältnishals 3, wobei eine Abstützung der Fingerspraypumpe 1 auf der Stirnfläche des Behältnishalses 3 über die Crimphülse 27 erfolgt, dies bevorzugt unter Zwischenschaltung einer Dichtscheibe 28.

Alternativ gemäß der Darstellung in Figur 4 ist eine wie vorbeschrieben gestaltete Fingerspraypumpe 1 auch über eine Prellverbindung an dem Behältnis 2 festlegbar. Hierzu ist der Radialkragen 20 des Rastteiles 19 erweitert in einen koaxial zur Körperachse x verlaufenden Zylinderabschnitt 29, der sich über eine Stufe radial erweitert. Im Bereich der Stufe ist eine Abstützung auf dem Behälterhals 3 unter Zwischenlage der Dichtscheibe 28 gegeben.

Der radial erweiterte Bereich des Zylinderabschnittes 29 trägt nach innen gerichtete Elemente 30 zur Unterfassung des Behälterhalses 3. Es erfolgt entsprechend eine Verrastung an dem Behältnishals 3.

Die Elemente 30 sind bevorzugt materialeinheitlich und einstückig mit dem Rastteil 19 ausgebildet, beispielsweise zufolge Herstellung im Kunststoff-Spritzverfahren.

Weiter sind die Elemente 30 so ausgebildet, dass diese im Zuge der Montage den Behältnishals 3 zufolge elastischem Ausweichen überlaufen können.

Es ist weiter ein Hülsenteil 31 vorgesehen, welches das Rastteil 19 über dessen Axialerstreckung radial außen umfasst. Dieses liegt an der Außenwandung des Zylinderabschnittes 29 in dessen radial erweiterten Bereich an und stützt sich im Bereich der Stufe des Zylinderabschnittes 29 an dem Rastteil 19 ab.

Das Hülsenteil 31 formt eine quer zur Körperachse x ausgerichtete Decke aus, mit einer zentralen Öffnung 32, durch welche der Pumpkopf 4 bei Betätigung desselben abtauchen kann.

Auch kann gemäß der Darstellung in Figur 5 eine Schraubverbindung vorgesehen sein. Hierzu ist das Rastteil 19 radial erweitert zu einer Gewindekappe 33, zur Zusammenwirkung mit einem Außengewinde 34 im Bereich des Behältnishalses 3. Die Gewindekappe 33 stützt sich in der aufgeschraubten Stellung unter Zwischenlage der Dichtscheibe 28 auf der Stirnfläche des Behältnishalses 3 ab.

Weiter kann der Pumpkopf 4 - wie in Figur 4 beispielhaft dargestellt - in der Nichtbenutzungsstellung von einer Abdeckkappe 35 überdeckt sein.

Zum Sprühaustrag des Mediums M wird der Pumpkopf 4 zufolge Druckbeaufschlagung auf dessen Betätigungsfläche 5 entlang der Körperachse x nach unten entgegen der Kraft der Pumpkopffeder 24 beziehungsweise der zweiten Feder F₂ verlagert, dies relativ zu dem feststehenden Rastteil 19 und dem Pumpzylinder 15.

Die gegenüber der Pumpkopffeder 24 stärkere Kolbenfeder 23 belastet zunächst den Pumpkolben 13 in der Verschlussstellung des Auslassventils A, indem die Kolbenwandung 17 in die Dichtstellung zum Kolbenboden 12 gedrängt ist.

Erst mit Erreichen eines die Federkaft der Kolbenfeder 23 übersteigenden Drucks in der unterhalb des Pumpkolbens 13 in dem Pumpzylinder 15 gegebenen Pumpkammer 36 wird die Federkraft der Kolbenfeder 23 überwunden, was zu einer Relativverlagerung der Kolbenstange 6 mit dem Kolbenboden 12 gegenüber dem Pumpkolben 13 führt (vergleiche Figur 2).

Zufolge Beibehaltung der Druckbeaufschlagung des Pumpkopfes 4 und damit einhergehendem kontinuierlichen Niederdrücken desselben wird das Medium M über das geöffnete Auslassventil A und den nunmehr mit der Pumpkammer 36 verbundenen Mediumweg 11 ausgetragen. Das Medium M wird über die

Auslassdüse 10 unter Druck ausgesprüht, bis der im Öffnungszustand des Auslassventils A über die Kolbenfeder 23 mitlaufende Pumpkolben 13 anschlagbegrenzt die abgesenkte Stellung gemäß Figur 3 erreicht.

In dem dargestellten nicht beanspruchte Ausführungsbeispiel ist ein Verlagerungsweg der Kolbenstange 6 mit dem Kolbenboden 12 relativ zu dem Pumpkolben 13 von 1 bis 2 mm, weiter bevorzugt etwa 1,5 mm gegeben. Der Gesamtverlagerungsweg des Pumpkolbens 13 von der in Figur 1 dargestellten nicht belasteten Stellung bis in die anschlagbegrenzte Endstellung gemäß Figur 3 beträgt beispielsweise 4 bis 5 mm, bevorzugt etwa 4,4 mm, so dass ein Gesamthub bei einem Sprühaustrag von etwa 5,5 bis 6,5, beispielsweise 5,9 mm gegeben ist.

Die Pumpkammer 36 ist hierbei bevorzugt so ausgelegt, dass mit einem Sprühhub etwa 0,1 bis 0,15 ml, beispielsweise 0,12 ml Medium M ausgetragen wird.

Nach Austrag des Mediums M stellt sich das System bei fehlender Beaufschlagung des Pumpkopfes 4 selbsttätig in die Ausgangsstellung gemäß Figur 1 zurück, dies zufolge entsprechender Rückstellung des Pumpkopfes 4 mit dessen Kolbenstange 6 und Kolbenboden 12 über die Pumpkopffeder 24 und des Pumpkolbens 13 über die Kolbenfeder 23, wobei die Rückstellung über die stärkere Kolbenfeder 23 vorläuft, um so das Auslassventil A vorzeitig zu schließen.

Im Zuge der Rückverlagerung des Pumpkolbens 13 in die Ausgangsstellung wird über das sich hierbei zufolge Sogwirkung öffnende Einlassventil E und das Saugröhrchen 26 Medium M zur erneuten Befüllung der Pumpkammer 36 nachgeführt.

Die Figuren 6 bis 8 und darüber hinaus auch die Figuren 9 und 10 zeigen eine Ausführungsform einer Fingerspraypumpe 1, wobei die Darstellungen in den Figuren 6 bis 8 eine Crimpverbindung darstellen, welche vergleichsweise gelöst ist wie bezüglich der ersten Ausführungsform beschrieben.

Die Figuren 9 und 10 zeigen Befestigungslösungen in Form einer Prellverbindung und einer Schraubverbindung. Auch die diesbezüglichen Lösungen sind vergleichbar der ersten Ausführungsform.

Bei dieser Ausführungsform ist zunächst die Kolbenstange 6 in einem in Axialrichtung betrachtet wesentlich kürzeren Stangenhalter 7 gegenüber der ersten Ausführungsform befestigt. Der Stangenhalter 7 erstreckt sich allein innerhalb des Pumpkopfes 4.

Das mit dem Pumpzylinder 15 befestigte Rastteil 19 formt einen quer zur Körperachse x ausgerichteten Rastteilboden 37 aus. Dieser ist zentral im Bereich einer Öffnung durchsetzt von der Kolbenstange 6.

Auf dem Rastteilboden 37 stützt sich oberseitig die zweite Feder F₂ beziehungsweise Pumpkopffeder 24 ab.

Unterseitig des Rastteilbodens 37 tritt die erste Feder F₁ beziehungsweise Kolbenfeder 23 gegen das Rastteil 19.

Wie auch bei dem ersten nicht beansprucht Ausführungsbeispiel sind die beiden Federn F₁ und F₂ beziehungsweise Kolbenfeder 23 und Pumpkopffeder 24 axial hintereinander und außerhalb des Mediumweges 11 angeordnet, so dass hierdurch eine schlanke, d.h. insbesondere durchmessergeringe Bauform erreichbar ist. Beide Federn werden nicht von dem Medium M umspült.

Im Gegensatz zu der ersten Ausführungsform ist bei der zweiten Ausführungsform die Kolbenfeder 23 beziehungsweise erste Feder F₁ die Feder mit geringerer Federkonstante gegenüber der Pumpkopffeder 24 beziehungsweise zweiten Feder F₂.

Zum Sprühaustrag des Mediums M wird beim Niederdrücken des Pumpkopfes 4 entgegen der Kraft der stärkeren Pumpkopffeder 24 über die schwächere Kolbenfeder 23 der Pumpkolben 13 gegebenenfalls zunächst mitgeführt, so dass das Auslassventil A geschlossen bleibt. Mit Erreichen eines Drucks in der Pumpkammer 36, der der Federkraft der schwächeren Kolbenfeder 23 entspricht, wird der starr mit dem Pumpkopf 4 verbundene Kolbenboden 12 weiter niedergedrückt, während der Pumpkolben 13 relativ hierzu verharrt, was ein Öffnen des Auslassventils A zur Folge hat. Mit weiterem Niederdrücken des Pumpkopfes 4 wird das Medium M aus der Pumpkammer 36 durch das geöffnete Auslassventil A und den Mediumweg 11 ausgetragen.

Die vorstehenden Ausführungen dienen der Erläuterung der von der Anmeldung insgesamt erfassten Erfindungen, die den Stand der Technik zumindest durch die folgenden Merkmalskombinationen jeweils eigenständig weiterbilden, nämlich:
Eine Fingerspraypumpe, die dadurch gekennzeichnet ist, dass beide Federn (F₁ und F₂) unabhängig von der Pumpstellung axial zueinander beabstandet sind.

Eine Fingerspraypumpe, die dadurch gekennzeichnet ist, dass die erste Feder F₁ eine größere Federkonstante aufweist als die zweite Feder F₂ oder umgekehrt.

Eine Fingerspraypumpe, die dadurch gekennzeichnet ist, dass der Pumpkolben 13 in der betätigten und/oder nicht betätigten Stellung einen das Auslassventil A erbringenden Endbereich der Kolbenstange 6 überragt.

Eine Fingerspraypumpe, die dadurch gekennzeichnet ist, dass die Kolbenstange 6 zur Ausbildung des Mediumweges 11 eine zentrale Axialöffnung 8 aufweist.

Eine Fingerspraypumpe, die dadurch gekennzeichnet ist, dass mit dem Pumpzylinder 15 oberseitig ein Rastteil 19 verbunden ist und dass das Rastteil 19 zur Abstützung einer den Pumpkopf 4 relativ zu dem Pumpzylinder 15 abstützenden Pumpkopffeder 24 ausgebildet ist.

Eine Fingerspraypumpe, die dadurch gekennzeichnet ist, dass eine zwischen der Kolbenstange 6 und dem Pumpkolben 13 wirksame Kolbenfeder 23 vorgesehen ist und dass die Kolbenfeder 23 zumindest teilweise in dem Rastteil 19 aufgenommen ist.

Eine Fingerspraypumpe, die dadurch gekennzeichnet ist, dass die Kolbenfeder 23 und die Pumpkopffeder 24 an dem Rastteil 19 abgestützt sind.

Eine Fingerspraypumpe, die dadurch gekennzeichnet ist, dass das Rastteil 19 einen sich in Richtung auf den Pumpkopf 4 erstreckenden Kragen 21 ausbildet, der zu der Kolbenstange 6 einen Umfangsraum 22 belässt, in dem die Pumpkopffeder 24 aufgenommen ist.

Eine Fingerspraypumpe, die dadurch gekennzeichnet ist, dass die Fingerspraypumpe 1 zur Crimpverbindung mit einem Behältnis 2 ausgebildet ist.

Eine Fingerspraypumpe, die dadurch gekennzeichnet ist, dass eine Crimphülse 27 vorgesehen ist, die zugleich das Rastteil 19 und den Pumpzylinder 15 im Bereich zumindest der Zusammenwirkung von Rastteil 19 und Pumpzylinder 15 umfasst.

Eine Fingerspraypumpe, die dadurch gekennzeichnet ist, dass die Fingerspraypumpe 1 zur Prellverbindung mit dem Behältnis 2 ausgebildet ist und dass Elemente 30 zur Unterfassung eines Behältnishalses 3 an dem zugleich zum Übergriff des Behältnishalses 3 ausgebildeten Rastteil 19 ausgebildet sind.

Eine Fingerspraypumpe, die dadurch gekennzeichnet ist, dass das Rastteil 19 jedenfalls im Bereich seines dem Behältnishals 3 zugeordneten Abschnitts von einem Hülsenteil 31 umfasst ist.

Eine Fingerspraypumpe, die dadurch gekennzeichnet ist, dass das Hülsenteil 31 metallisch ist.

Eine Fingerspraypumpe, die dadurch gekennzeichnet ist, dass das Rastteil 19 zur Ausbildung einer Schraubverbindung mit dem Behältnishals 3 mit einer Gewindekappe 33 ausgebildet ist.

Alle offenbarten Merkmale sind (für sich, aber auch in Kombination untereinander) erfindungswesentlich. Die Unteransprüche charakterisieren mit ihren Merkmalen eigenständige erfinderische Weiterbildungen des Standes der Technik, insbesondere um auf Basis dieser Ansprüche Teilanmeldungen vorzunehmen.

**Bezugszeichenliste:**

| | | | |
|---|---|---|---|
| 1 | Fingerspraypumpe | 25 | Pumpzylinderboden |
| 2 | Behältnis | 26 | Saugröhrchen |
| 3 | Behältnishals | 27 | Crimphülse |
| 4 | Pumpkopf | 28 | Dichtscheibe |
| 5 | Betätigungsfläche | 29 | Zylinderabschnitt |
| 6 | Kolbenstange | 30 | Element |
| 7 | Stangenhalter | 31 | Hülsenteil |
| 8 | Axialöffnung | 32 | Öffnung |
| 9 | Radialkanal | 33 | Gewindekappe |
| 10 | Auslassdüse | 34 | Außengewinde |
| 11 | Mediumweg | 35 | Abdeckkappe |
| 12 | Kolbenboden | 36 | Pumpkammer |
| 13 | Pumpkolben | 37 | Rastteilboden |
| 14 | Radialöffnung | | |
| 15 | Pumpzylinder | | |
| 16 | Dichtlippe | | |
| 17 | Kolbenwandung | A | Auslassventil |
| 18 | Dichtlippe | E | Einlassventil |
| 19 | Rastteil | F₁ | erste Feder |
| 20 | Radialkragen | F₂ | zweite Feder |
| 21 | Kragen | M | Medium |
| 22 | Umfangsraum | | |
| 23 | Kolbenfeder | | |
| 24 | Pumpkopffeder | x | Körperachse |

## Patentansprüche

1. Fingerspraypumpe (1) zum Sprühaustrag eines Mediums (M), mit einem Pumpkopf (4), einer Auslassdüse (10) und einer Pumpkammer (36), die ein Einlassventil (E) und einen Pumpkolben (13) aufweist, wobei das Medium (M) einen Mediumweg (11) zwischen Pumpkammer (36) und Auslassdüse (10) durchsetzt, wobei weiter der Pumpkolben (13) in Zusammenwirkung mit einer Kolbenstange (6) ein Auslassventil (A) bildet und der Pumpkolben (13) in einen Pumpzylinder (15) läuft, wobei weiter mit dem Pumpzylinder (15) oberseitig ein Rastteil (19) verbunden ist und wobei das Rastteil (19) zur Abstützung einer den Pumpkopf (4) relativ zu dem Pumpzylinder (15) abstützenden Pumpkopffeder (24) ausgebildet ist, **dadurch gekennzeichnet, dass** zwischen der Kolbenstange (6) und dem Pumpkolben (13) weiter eine wirksame Kolbenfeder (23) vorgesehen ist und dass die Kolbenfeder (23) und die Pumpkopffeder (24) an dem Rastteil (19) abgestützt sind.

2. Fingerspraypumpe nach Anspruch 1, **dadurch gekennzeichnet, dass** die Kolbenfeder (23) zumindest teilweise in dem Rastteil (19) aufgenommen ist.

3. Fingerspraypumpe nach einem der vorhergehenden Ansprüche, **dadurch gekennzeichnet, dass** die Kolbenfeder (23) und die Pumpkopffeder (24) an dem Rastteil (19) abgestützt sind.

4. Fingerspraypumpe nach einem der vorhergehenden Ansprüche,
**dadurch gekennzeichnet, dass** das Rastteil (19) einen sich in Richtung auf den Pumpkopf (4) erstreckenden Kragen (21) ausbildet, der zu der Kolbenstange (6) einen Umfangsraum (22) belässt, in dem die Pumpkopffeder (24) aufgenommen ist.

5. Fingerspraypumpe nach Anspruch 4, **dadurch gekennzeichnet, dass** die Fingerspraypumpe (1) zur Crimpverbindung mit einem Behältnis (2) ausgebildet ist.

6. Fingerspraypumpe nach einem der Ansprüche 1 bis 3, **dadurch gekennzeichnet, dass** eine Crimphülse (27) vorgesehen ist, die zugleich das Rastteil (19) und den Pumpzylinder (15) im Bereich zumindest der Zusammenwirkung von Rastteil (19) und Pumpzylinder (15) umfasst.

7. Fingerspraypumpe nach einem der vorhergehenden Ansprüche, **dadurch gekennzeichnet, dass** die Fingerspraypumpe (1) zur Prellverbindung mit dem Behältnis (2) ausgebildet ist und dass Elemente (30) zur Unterfassung eines Behältnishalses (3) an dem zugleich zum Übergriff des Behältnishalses (3) ausgebildeten Rastteil (19) ausgebildet sind.

8. Fingerspraypumpe nach Anspruch 7, **dadurch gekennzeichnet, dass** das Rastteil (19) jedenfalls im Bereich seines dem Behältnishals (3) zugeordneten Abschnitts von einem Hülsenteil (31) umfasst ist.

9. Fingerspraypumpe nach einem der vorhergehenden Ansprüche, **dadurch gekennzeichnet, dass** das Hülsenteil (31) metallisch ist.

10. Fingerspraypumpe nach einem der vorhergehenden Ansprüche, **dadurch gekennzeichnet, dass** die Kolbenstange (6) gegen die Kraft einer zweiten Feder (F₂) verschiebbar ist, wobei weiter beide Federn (F₁ und F₂) außerhalb des Mediumweges (11) angeordnet sind, wobei beide Federn (F₁ und F₂) unabhängig von der Pumpstellung axial zueinander beabstandet sind.

11. Fingerspraypumpe nach Anspruch 10, **dadurch gekennzeichnet, dass** die erste Feder (F₁) eine größere Federkonstante aufweist als die zweite Feder (F₂) oder umgekehrt.

12. Fingerspraypumpe nach einem der Ansprüche 10 oder 11, **dadurch gekennzeichnet, dass** der Pumpkolben (13) in der betätigten und/oder nicht betätigten Stellung einen das Auslassventil (A) erbringenden Endbereich der Kolbenstange (6) überragt.

13. Fingerspraypumpe nach einem der Ansprüche 10 bis 12, **dadurch gekennzeichnet, dass** die Kolbenstange (6) zur Ausbildung des Mediumweges (11) eine zentrale Axialöffnung (8) aufweist.

## Claims

1. The finger spray pump (1) for spraying a medium (M), comprising a pump head (4), an outlet nozzle (11) and a pump chamber (36) having an inlet valve (E) and a pump piston (13), wherein the medium (M) passes through a medium path (11) between the pump chamber (36) and the outlet nozzle (10), wherein, furthermore, the pump piston (13) in cooperation with a piston rod (6) forms an outlet valve (A) and the pump piston (13) runs in a pump cylinder (15), wherein further a latching part (19) is connected to the pump cylinder on the upper side thereof and that that the latching part (19) is formed for supporting a pump head spring (24) which supports the pump head (4) relative to the pump cylinder (15), **characterized in that** between the piston rod (6) and the pump piston (13) further an active piston spring (23) is provided and that the piston spring (23) and the pump head spring (24) are supported on the latching part (19).

2. The finger spray pump according to claim 1, **characterized in that** the piston spring (23) is at least partially accommodated in the latching part (19).

3. The finger spray pump according to one of the preceding claims, **characterized in that** the piston spring (23) and the pump head spring (24) are supported on the latching part (19).

4. The finger spray pump according to one of preceding claims, **characterized in that** the latching part (19) forms a collar (21) which extends towards the pump head (4) and which leaves a circumferential space (22) to the piston rod (6), in which circumferential space the pump head spring (24) is accommodated.

5. The finger spray pump according to claim 4, **characterized in that** the finger spray pump (1) is formed for a crimp connection with a container (2).

6. The finger spray pump according to one of claims 1 to 3, **characterized in that** a crimp sleeve (27) is provided which encompasses the latching part (19) and the pump cylinder (15) at the same time, in the region of at least the cooperation of the latching part (19) and the pump cylinder (15).

7. The finger spray pump according to one of the preceding claims, **characterized in that** the finger spray pump (1) is designed for a snap-on connection with the container (2) and that the elements (30) for engaging beneath a container neck (3) are formed on the latching part (19) which, at the same time, are formed for engaging over the container neck (3).

8. The finger spray pump according to claim 7, **characterized in that** the latching part (19) is encompassed by a sleeve part (31), in any case in the region of its portion associated with the container neck (3).

9. The finger spray pump according to any one of claims 5 to 12, **characterized in that** the sleeve part (31) is metallic.

10. The finger spray pump according to one of preceding claims, **characterized in that** the piston rod (6) can be moved against the force of a second spring (F₂) and wherein, furthermore, both springs (F₁ and F₂) are arranged outside of the medium path (11), wherein both springs (F₁ and F₂) are axially spaced apart from one another independent of the pump position.

11. The finger spray pump according to claim 10, **characterized in that** the first spring (F₁) has a greater spring constant than the second spring (F₂) or vice versa.

12. The finger spray pump according to one of the claims 10 or 11, **characterized in that** the pump piston (13), in the actuated and/or non-actuated position, protrudes beyond an end region of the piston rod (6), which end region provides the outlet valve (A).

13. The finger spray pump according to one of the claims 10 to 12, **characterized in that** the piston rod (6) has a central axial opening (8) for forming the medium path (11).

## Revendications

1. Pompe de pulvérisation à actionnement digitale (1) pour distribuer une substance fluide (M) sous forme pulvérisée, comprenant une tête de pompe (4), une buse de sortie (10) et une chambre de pompe (36) qui présente une valve d'admission (E) et un piston de pompe (13), dans laquelle la substance fluide (M) traverse un chemin de substance fluide (11) entre la chambre de pompe (36) et la buse de sortie (10), dans laquelle en outre le piston de pompe (13) forme une valve de sortie (A) en coopération avec une tige de piston (6) et le piston de pompe (13) se déplace dans un cylindre de pompe (15), dans laquelle une partie d'encliquetage (19) est en outre liée au cylindre de pompe (15) du côté supérieur et dans laquelle la partie d'encliquetage (19) est conçue pour supporter un ressort de tête de pompe (24) supportant la tête de pompe (4) relativement au cylindre de pompe (15), **caractérisée en ce qu'**un ressort de piston actif (23) est en outre prévu entre la tige de piston (6) et le piston de pompe (13) et que le ressort de piston (23) et le ressort de tête de pompe (24) sont supportés par la partie d'encliquetage (19).

2. Pompe de pulvérisation à actionnement digital selon la revendication 1, **caractérisée en ce que** le ressort de piston (23) est au moins partiellement reçu dans la partie d'encliquetage (19).

3. Pompe de pulvérisation à actionnement digital selon l'une des revendications précédentes, **caractérisée en ce que** le ressort de piston (23) et le ressort de tête de pompe (24) sont supportés par la partie d'encliquetage (19).

4. Pompe de pulvérisation à actionnement digital selon l'une des revendications précédentes, **caractérisée en ce que** la partie d'encliquetage (19) forme une collerette (21) qui s'étend dans la direction de la tête de pompe (4) et qui laisse un espace périphérique (22) autour de la tige de piston (6) dans lequel est logé le ressort (24).

5. Pompe de pulvérisation à actionnement digital selon la revendication 4, **caractérisée en ce que** la pompe de pulvérisation à actionnement digital (1) est conçue pour une liaison par sertissage à un récipient (2).

6. Pompe de pulvérisation à actionnement digital selon l'une des revendications 1 à 3, **caractérisée en ce qu'**il est prévu un manchon de sertissage (27) qui entoure à la fois la partie d'encliquetage (19) et le cylindre de pompe (15) au moins dans la zone de coopération de la partie d'encliquetage (19) et du cylindre de pompe (15).

7. Pompe de pulvérisation à actionnement digital selon l'une des revendications précédentes, **caractérisée en ce que** la pompe de pulvérisation à actionnement digital (1) est conçue pour une liaison par encliquetage avec le récipient (2) et **en ce que** des éléments (30) pour venir en prise sous un col de récipient (3) sont formés sur la partie d'encliquetage (19) qui est également conçue pour entourer le col du récipient (3).

8. Pompe de pulvérisation à actionnement digital selon la revendication 7, **caractérisée en ce que** la partie d'encliquetage (19) est entourée d'une partie formant manchon (31) au moins dans la zone de son tronçon associé au col du récipient (3).

9. Pompe de pulvérisation à actionnement digital selon l'une des revendications précédentes, **caractérisée en ce que** la partie formant manchon (31) est métallique.

10. Pompe de pulvérisation à actionnement digital selon l'une des revendications précédentes, **caractérisée en ce que** la tige de piston (6) est déplaçable à l'encontre de la force d'un deuxième ressort (F₂), dans laquelle les deux ressorts (F₁ et F₂) sont en outre agencés à l'extérieur du chemin de substance fluide (11), les deux ressorts (F₁ et F₂) étant axialement espacés l'un par rapport à l'autre indépendamment de la position de la pompe.

11. Pompe de pulvérisation à actionnement digital selon la revendication 10, **caractérisée en ce que** le premier ressort (F₁) a une raideur supérieure à celle du deuxième ressort (F₂) ou vice versa.

12. Pompe de pulvérisation à actionnement digital selon l'une des revendications 10 ou 11, **caractérisée en ce que** le piston de pompe (13), en position actionnée et/ou non actionnée, fait saillie par rapport à une zone d'extrémité de la tige de piston (6) qui forme la valve de sortie (A).

13. Pompe de pulvérisation à actionnement digital selon l'une des revendications 10 à 12, **caractérisée en ce que** la tige de piston (6) présente une ouverture axiale centrale (8) pour former le chemin de substance fluide (11).
